# FASCICULE DE BREVET EUROPEEN

(11) **EP 1 243 494 B1**
(45) Date de publication et mention de la délivrance du brevet: **07.09.2005**
(21) Numéro de dépôt: 02290637.4
(22) Date de dépôt: 13.03.2002
(51) Int. Cl.: B61D 19/02, E05F 15/14

(54) **Dispositif motorisé de verrouillage de porte à encombrement réduit**
Angetriebene Verriegelungsvorrichtung einer Tür mit verringertem Platzbedarf
Driven locking device of a door with reduced space requirement

(30) Priorité: 19.03.2001 FR 0103689
(43) Date de publication de la demande: 25.09.2002
(73) Titulaire: FAIVELEY TRANSPORT, 93200 Saint-Denis (FR)
(72) Inventeur: Prevost, Jany, 37300 Joue les Tours (FR)
(74) Mandataire: Geismar, Thierry

(56) Documents cités:
- FR-A- 2 768 683
- GB-A- 2 309 261
- US-A- 5 341 598

## Description

L'invention se rapporte à un dispositif motorisé de verrouillage de porte destiné en particulier à un véhicule ferroviaire, avec au moins un vantail, ce dernier étant apte à obturer et dégager une baie respectivement en position fermée et ouverte.

On connaît dans le brevet FR 2 768 683 au nom de la demanderesse une porte conforme au préambule de la revendication 1.

Dans ce document, le doigt de blocage est situé sensiblement à l'extrémité d'une extension radiale dudit corps basculant.

Un tel dispositif présente toutefois des inconvénients. Notamment, la position radiale du doigt de blocage par rapport au moteur impose un encombrement en longueur hors tout important de l'ensemble du dispositif.

En effet, les moyens de guidage longitudinal du ou des vantaux sont, dans leurs positions extrêmes, situés à une certaine distance au delà du montant de la porte. Il faut donc prévoir dans l'encadrement de la porte la place nécessaire aux moyens de guidage dans leur position extrême, notamment lorsque la porte est ouverte.

Le but de l'invention est de remédier à ces inconvénients en réalisant un dispositif de verrouillage permettant de réduire de façon considérable l'encombrement en longueur hors tout dudit dispositif.

A cet effet, l'invention a pour objet une porte selon la revendication 1.

Le fait que le doigt soit disposé à distance de l'extrémité du moteur, permet de réduire la longueur hors tout du dispositif.

Dans une variante, les moyens de verrouillage comprennent en outre un deuxième doigt de blocage solidaire de l'extrémité du corps du moteur dirigée vers le vantail en position fermée et s'étendant radialement.

La présence d'un deuxième doigt de blocage permet notamment de réduire davantage la longueur de la rampe et donc la longueur hors tout du dispositif.

D'autres objets et avantages apparaîtront au cours de la description suivante, en référence aux dessins annexés, donnés à titre d'exemples non limitatifs, dans lesquels :
- la figure 1 représente le dispositif tel que décrit dans le brevet FR 2 768 683 au nom de la demanderesse ;
- la figure 2 représente schématiquement le dispositif de la figure 1, un seul vantail étant représenté ;
- la figure 3 représente schématiquement le dispositif selon un premier mode de réalisation de l'invention, le dispositif de verrouillage comprenant un seul doigt et un seul vantail étant représenté;
- la figure 4 représente schématiquement le dispositif selon un deuxième mode de réalisation de l'invention, le dispositif de verrouillage comprenant deux doigts et un seul vantail étant représenté.

On connaît dans le brevet FR 2 768 683 au nom de la demanderesse, un dispositif motorisé de verrouillage de porte. Ce dispositif est représenté sur les figures 1 et 2.

En référence à la figure 1, la paroi ou cloison 1 d'un véhicule est équipée d'une porte 2 à deux vantaux 3. Sur la figure, les vantaux sont en position fermée et obturent une ouverture ou baie 4 délimitée par deux montants 5 sensiblement verticaux.

L'invention s'applique également à une porte 2 à un seul vantail 3.

On définit une direction longitudinale L sensiblement horizontale correspondant sensiblement à la direction de déplacement des vantaux 3.

La porte 2 est pourvue de moyens de motorisation 6 pour l'entraînement des vantaux 3 sensiblement suivant la direction horizontale L.

La réalisation représentée figure 1 correspond à une porte 2 dont la trajectoire est purement une translation rectiligne.

Le dispositif peut toutefois s'appliquer à une porte 2 à trajectoire louvoyante coulissante dans d'autres modes de réalisation non représentés ici mais décrits dans le brevet FR 2 768 683 au nom de la demanderesse auquel il est fait référence.

Un dispositif 7 motorisé de verrouillage est prévu sur la porte 2. Il comprend :
- lesdits moyens de motorisation 6 ;
- des moyens 8 de verrouillage du vantail 3 en position ouverte et fermée.

Lesdits moyens de motorisation 6 comprennent un moteur 9à corps basculant.

L'axe 10 dudit moteur 9 est sensiblement parallèle à la direction longitudinale L.

Une sortie 11 dudit moteur est reliée à des moyens 12 de transmission longitudinale de mouvement au vantail.

Le corps basculant 13 dudit moteur est agencé pour être entraîné en rotation conjointe par la sortie 11 ou immobilisé en rotation par rapport à cette dernière.

Lesdits moyens 12 de transmission longitudinale comprennent une vis sans fin 14 solidaire de la sortie 11 dudit moteur et étendue parallèlement à la direction longitudinale L.

Un écrou 15 est engagé sur la vis 14 et solidaire d'un coulisseau mobile 16 d'un rail fixe 17. Ledit coulisseau 16 étant lui-même solidaire du vantail 3.

Le coulisseau 16 et le rail 17 font partie des moyens de guidage longitudinal des vantaux 3.

Dans le brevet FR 2 768 683 de la demanderesse, lesdits moyens de verrouillage 8 du vantail 3 en position fermée ou ouverte comprennent un doigt de blocage 18 en position et une rampe 19 sensiblement longitudinale, ledit doigt 18 et ladite rampe 19 étant solidaires respectivement du corps basculant 13 et du vantail 3. Ce doigt de blocage est fixé à l'extrémité du corps du moteur.

Deux modes de réalisation du dispositif selon l'invention sont maintenant décrits en référence aux figures 3 et 4.

Selon l'invention, lesdits moyens de verrouillage 8 comprennent au moins un doigt de blocage 18 et une rampe 19.

Sur les figures, le ou les doigts de blocage 18 et la rampe 19 sont respectivement solidaires du corps basculant 13 et du vantail 3. Toutefois, on peut prévoir une solidarisation inverse de ces organes.

Le corps basculant 13 du moteur présente à son extrémité 20, dirigée vers le vantail en position fermée, un bras fixe 21.

Ledit bras fixe 21 s'étend dans une direction sensiblement parallèle à l'axe 10 du moteur du côté dudit vantail en position fermée.

Au moins un doigt de blocage 18 est solidaire de l'extrémité libre dudit bras 21, de sorte que ledit doigt de blocage est fixé à distance de l'extrémité 20 du corps basculant 13, en référence à la figure 3.

Ledit doigt de blocage 18 est par exemple situé radialement par rapport à l'extrémité libre du bras fixe 21.

Dans le mode de réalisation représenté sur la figure 4, les moyens de verrouillage 8 comprennent en outre un deuxième doigt de blocage 18a solidaire de l'extrémité 20 du corps 13 du moteur dirigée vers le vantail en position fermée. Ce deuxième doigt s'étend radialement par rapport à ladite extrémité 20.

Dans les deux modes de réalisation représentés, chaque doigt de blocage 18, 18a comporte un galet de roulement 22 monté pivotant par rapport à une direction longitudinale.

La rampe 19 est pourvue d'au moins une surface d'extrémité 23a sensiblement perpendiculaire à l'axe 10 dudit moteur et d'une piste longitudinale 24 rejoignant ladite surface d'extrémité, de sorte qu'en position fermée le doigt 18est en butée longitudinalement contre ladite surface d'extrémité 23a. En position ouverte, ledit doigt 18 est positionné sur la piste 24.

Dans le mode de réalisation à deux doigts de blocage 18, 18a, ces deux doigts sont situés sensiblement à la même distance de l'axe 10 du moteur 9 dans un même plan, de sorte que l'un ou l'autre des doigts peut suivre la piste longitudinale 24.

Dans le mode de réalisation représenté figure 4, le doigt 18a a pour rôle de rester sur la piste 24 de la rampe 19 afin de ne pas verrouiller la porte en position ouverte lorsque le moteur est coupé. Il est ainsi possible de refermer la porte manuellement.

En position fermée le doigt 18 est alors en butée longitudinalement contre la surface d'extrémité 23a, le doigt 18a restant sur la piste 24.

Dans les deux modes de réalisation, le basculement du corps 13 du moteur est déterminé pour assurer :
- le dégagement depuis la surface d'extrémité 23a contre laquelle le doigt 18est amené en butée, vers une piste longitudinale 24 de la rampe 19, ou
- l'engagement avec la surface d'extrémité 23a contre laquelle le doigt 18doit être amené en butée depuis ladite piste longitudinale 24 ;
- le contact sur la piste longitudinale 24 du doigt de blocage 18a solidaire de l'extrémité 20 du corps 13 du moteur

Les différents types moteurs 9 pouvant être utilisés, le fonctionnement dudit moteur 9, les moyens de guidage transversal du ou des vantaux et le fonctionnement du dispositif sont identiques à ceux décrits dans le brevet FR 2 768 683 de la demanderesse auxquels on se référera. Ils ne seront pas repris dans la présente description.

Sur la figure 2 correspondant au dispositif selon le brevet FR 2 768 683 au nom de la demanderesse, on désigne par :
- s, la distance entre l'extrémité 23b de la rampe 19 dirigée vers le milieu M de la baie et le milieu M de la baie, le vantail 3 étant fermé ;
- c, la course du vantail 3.

La longueur de la rampe 19 est alors égale à c, tandis que la longueur hors tout du mécanisme complet L est L = L1= 2c + s.

Dans le mode de réalisation représenté sur la figure 3, les moyens de verrouillage 8 comprennent un seul doigt de blocage 18 situé à l'extrémité du bras fixe 21 du moteur.

Lorsque le vantail 3 est en position fermée, le doigt de blocage 18 vient en butée contre la surface d'extrémité 23a de la rampe 19 du côté du vantail dirigé vers le montant 5 le plus proche de la porte.

Du fait de la position excentrée du doigt de blocage 18 par rapport à l'extrémité 20 du moteur, si l'on désigne par d la distance entre l'extrémité 20 du moteur et le doigt de blocage 18, alors, la longueur hors tout du mécanisme est L = L2 = L1 - d, la longueur de la rampe 19 étant toujours égale à la course c du vantail, telle que définie figure 2.

Ainsi, lorsque le vantail est en position ouverte, l'encombrement de la rampe 19 au delà du montant 5 de la porte dans la cloison du véhicule est moindre que l'encombrement de la rampe décrit dans le brevet FR 2 768 683. Cela est visible en comparant les figures 2 et 3.

En position fermée, l'encombrement de la rampe 19 du côté de la baie est en revanche plus important, l'extrémité 23b de la rampe se trouvant à une distance s-d du milieu M de la baie, sans que la rampe dépasse le milieu M de l'ouverture de la baie. A cet effet, la distance d doit donc être inférieure à la distance s.

Si l'on se réfère maintenant à la figure 4, pour laquelle le dispositif comprend deux doigts de blocage 18, à l'extrémité du bras fixe 21 du moteur et 18a situé radialement à l'extrémité 20 du moteur. On définit par d', la distance entre les axes des deux doigts de blocage 18, 18a.

Dans ce mode de réalisation, la longueur de la rampe est réduite et égale à c - d' grâce à la présence du doigt 18a. Il est alors nécessaire que la distance d' soit inférieure à la moitié de la course c du vantail pour éviter que les doigts de blocage 18, 18a ne tombent de chaque côté de la rampe 19 et ne bloquent cette dernière alors que la porte n'est pas totalement fermée ou ouverte.

La longueur hors tout du mécanisme est alors L = L3= L1 - d'.

Lorsque le vantail 3 est en position fermée, le doigt de blocage 18 vient en butée contre la surface d'extrémité 23a de la rampe 19 du côté du vantail dirigé vers le montant 5 de la porte, de sorte que l'encombrement de la rampe 19 est identique à celui du dispositif décrit dans le brevet FR 2 678 683 (figure 2).

En position ouverte, l'autre doigt de blocage 18a repose sur la piste 24 de la rampe 19, de sorte que l'encombrement de la glissière est identique à l'encombrement du dispositif représenté figure 3.

Sur les figures 2 à 4, l'encombrement de la rampe 19 lorsque le vantail est en position fermée est indiquée en hachuré, l'encombrement de la rampe 19 lorsque le vantail est en position ouverte étant indiquée en grisé. Sur la figure 4, le vantail 3 en position fermée est représenté en trait plein, et en traits pointillés en position ouverte.

La réduction de la longueur de la rampe 19 permet ainsi de réduire considérablement l'encombrement du mécanisme.

Ainsi, dans le mode de réalisation de la figure 4, ladite distance d' est supérieure à la distance d du mode de réalisation de la figure 3.

Par exemple, dans le cas d'un dispositif selon l'invention à un doigt de blocage 18, on peut raccourcir l'encombrement hors tout L1 du dispositif décrit dans le brevet FR 2 768 683, d'une distance d = 114 mm. L'encombrement hors tout du mécanisme est alors L2 = L1-114 (figure 3, avec d<s).

Dans le cas d'un dispositif selon l'invention à deux doigts de blocage (figure 4), pour une distance d' de l'ordre de 210 mm, on raccourcit l'encombrement hors tout du dispositif décrit dans le brevet FR 2 768 683 de la distance d'.

L'encombrement hors tout du mécanisme est alors L3 = L1 -210 (figure 4, avec d<c/2)

Bien entendu, ces dimensions sont données à titre indicatif, et d'autres distances adaptées à d'autres portes et/ou véhicules peuvent être appliquées.

Il est entendu que l'invention ne se limite pas aux modes de réalisation décrits. Le dispositif selon l'invention peut notamment être utilisé pour différents types de véhicules comportant des portes coulissantes ou louvoyantes-coulissantes, ou pour d'autres portes mobiles.

## Revendications

1. Porte destinée en particulier à un véhicule ferroviaire, équipée d'un dispositif motorisé de coulissement et de verrouillage de porte (2), ladite porte comprenant au moins un vantail (3), ce dernier étant apte à obturer et dégager une baie (4) respectivement en position fermée et ouverte, ainsi qu'à coulisser suivant une direction longitudinale entre ces positions suivant une paroi (1) du véhicule où est ménagée la baie (4) ; ledit dispositif comprenant :
- un moteur (9) à corps basculant, destiné à être monté sur le véhicule, l'axe (10) dudit moteur étant sensiblement parallèle à la direction longitudinale de déplacement dudit vantail (3), une sortie (11) dudit moteur étant reliée à des moyens de transmission longitudinale de mouvement au vantail (3), le corps (13) dudit moteur étant agencé pour être entraîné en rotation conjointe par la sortie (11) ou immobilisé en rotation par rapport à cette dernière,
- des moyens de verrouillage (8) du vantail (3) en position fermée comprenant au moins un doigt de blocage (18) et une rampe (19) sensiblement longitudinale, ledit doigt (18) et la rampe (19) étant solidaires respectivement du corps basculant (13) et du vantail (3),
**caractérisé en ce que** le corps (13) dudit moteur présente à son extrémité (20) dirigée vers le vantail (3) en position fermée un bras fixe (21) s'étendant dans une direction sensiblement parallèle à l'axe (10) du moteur du côté dudit vantail en position fermée, au moins un doigt de blocage (18) étant solidaire de l'extrémité libre dudit bras (21), de sorte que ledit doigt de blocage (18) est fixé à distance de l'extrémité (20) du corps (13) de moteur.

2. Porte selon la revendication 1, **caractérisé en ce que** les moyens de verrouillage (8) comprennent en outre un deuxième doigt de blocage (18a) solidaire de l'extrémité (20) du corps (13) du moteur dirigée vers le vantail (3) en position fermée et s'étendant radialement.

3. Porte selon l'une des revendications 1 ou 2, **caractérisé en ce que** chaque doigts de blocage (18, 18a) comporte un galet (22) de roulement monté pivotant par rapport à une direction longitudinale.

4. Porte selon la revendication 1 ou la revendication 3 lorsqu'elle dépend de la revendication 1, **caractérisé en ce que** la rampe (19) est pourvue d'au moins une surface d'extrémité (23a) sensiblement perpendiculaire à l'axe (10) dudit moteur (9) et d'une piste longitudinale (24) rejoignant ladite surface d'extrémité (23a), de sorte qu'en position fermée le doigt de blocage (18) situé à l'extrémité du bras (21) du moteur (18) est en butée longitudinalement contre ladite surface d'extrémité (23a) et en position ouverte ledit doigt (18) est positionné sur la piste (24).

5. Porte selon les revendications 2 ou 3, **caractérisé en ce que** la rampe (19) est pourvue d'au moins une surface d'extrémité (23a) sensiblement perpendiculaire à l'axe (10) dudit moteur (9) et d'une piste longitudinale (24) rejoignant ladite surface d'extrémité (23a), de sorte qu'en position fermée le doigt de blocage (18) situé à l'extrémité du bras (21) du moteur (18) est en butée longitudinalement contre ladite surface d'extrémité (23a) et en position ouverte le doigt (18a) solidaire de l'extrémité (20) du corps (13) du moteur est positionné sur la piste (24).

6. Porte selon l'une des revendications 4 ou 5, **caractérisé en ce que** le basculement du moteur (9) est déterminé pour assurer le dégagement depuis une surface d'extrémité (23a) contre laquelle ledit doigt (18) est amené en butée vers la piste longitudinale (24) de la rampe (19), ou le contact sur la piste longitudinale (24) du doigt de blocage (18a) solidaire de l'extrémité (20) du corps (13) du moteur.

## Claims

1. A door intended mainly for a railway vehicle, equipped with a motorised device for sliding and locking a door (2), where the said door includes at least one leaf (3), which is suitable for blocking and clearing an opening (4) in its closed and open positions respectively, as well as for sliding following a longitudinal direction between these positions along one of the walls (1) of the vehicle in which the opening (4) is made; wherein the said device includes:
- a motor (9) with a swivelling body, intended to be mounted on the vehicle, where the axis (10) of the said motor is substantially parallel to the longitudinal direction of movement of the said leaf (3), in which an output (11) of the said motor is connected to a means for longitudinal transmission of movement to the leaf (3), in which the body (13) of the said motor is arranged to be driven in joint rotation by the output (11) or immobilised in rotation in relation to the latter,
- a means for locking (8) the leaf (3) in the closed position, including at least one locking bar arm (18) and a ramp (19) that is substantially longitudinal, in which the said bar arm (18) and ramp (19) are respectively joined to the swivelling body (13) and the leaf (3),
**characterised in that** the body (13) of the said motor has a fixed arm (21) on one end (20) in the direction of the leaf (3) in closed position, which extends in a direction substantially parallel to the axis (10) of the motor on the side of the said leaf in closed position, and at least one locking bar arm (18) which is joined to the free end of the said arm (21), in order for the said locking bar arm (18) to be fixed with a separation from the end (20) of the motor body (13).

2. A door according to claim 1, **characterised in that** the locking means (8) also includes a second locking bar arm (18a) which is joined to the end (20) of the body (13) of the motor in the direction of the leaf (3) in closed position and which extends radially.

3. A door according to claims 1 or 2, **characterised in that** each of the locking bar arms (18, 18a) includes a roller (22) mounted such as to rotate around the longitudinal direction.

4. A door according to claims 1 or 3 when it depends on claim 1, **characterised in that** the ramp (19) includes at least one end surface (23a) that is substantially perpendicular to the axis (10) of the said motor (9) and a longitudinal track (24) that connects to the said end surface (23a), in order for the locking bar arm (18) located at the end of the arm (21) of the motor (18) to rest longitudinally against the said end surface (23a) in its closed position, and for the said blocking arm (18) to be positioned on the track (24) in its open position.

5. A door according to claims 2 or 3, **characterised in that** the ramp (19) includes at least one end surface (23a) that is substantially perpendicular to the axis (10) of the said motor (9) and a longitudinal track (24) connecting it to the said end surface (23a), in order for the locking bar arm (18) located at the end of the arm (21) of the motor (18) to rest longitudinally against the said end surface (23a) in its closed position and for the blocking arm (18a) that is joined to the end (20) of the motor body (13) to be positioned on the track (24) in its open position.

6. A door according to claims 4 or 5, **characterised in that** the swivelling of the motor (9) is determined in order to ensure its clearance with an end surface (23a) against which the said arm (18) is resting towards the longitudinal track (24) of the ramp (19), or the contact between the locking bar arm (18a) joined to the end (20) of the motor body (13) and the longitudinal track (24).

## Patentansprüche

1. Tür, insbesondere für ein Schienenfahrzeug, ausgestattet mit einer motorisierten Vorrichtung (2) zum Verschieben und Verriegeln der Tür, wobei die genannte Tür mindestens einen Türflügel (3) aufweist, der jeweils eine Öffnung (4) jeweils in geschlossener und geöffneter Position verschließen und öffnen sowie nach einer Längsrichtung zwischen diesen Positionen entlang einer Wand (1) des Fahrzeugs (4) gleiten kann, in der die Öffnung vorgesehen ist; wobei die genannte Vorrichtung umfasst:
- einen Motor (9) mit schwenkbarem Körper zur Anbringung an dem Fahrzeug, wobei die Achse (10) des genannten Motors etwa parallel zur Längsverschiebungsrichtung des genannten Türflügels (3) verläuft, ein Ausgang (11) des genannten Motors mit Längstransmissionsmitteln der Bewegung auf den Türflügel (3) verbunden ist und der Körper (13) des genannten Motors so vorgesehen ist, dass seine Rotation über den Ausgang (11) angetrieben oder in Bezug auf den letzteren blockiert wird,
- Verriegelungsmittel (8) des Türflügels (3) in geschlossener Position, mit mindestens einem Blockierzapfen (18) und einer etwa länglichen Rampe (19), wobei der Blockierzapfen (18) und die Rampe (19) jeweils fest mit dem schwenkbaren Körper (13) und dem Türflügel (3) verbunden sind,
**dadurch gekennzeichnet, dass** der Körper (13) des genannten Motors an seinem in geschlossener Position zum Türflügel (3) hin gerichteten Ende (20) einen festen Arm (21) aufweist, der sich auf der Seite des genannten Türflügels in geschlossener Position in einer zur Achse (10) des genannten Motors etwa parallel verlaufenden Richtung erstreckt, und dass mindestens ein Blockierzapfen (18) fest mit dem freien Ende des genannten Arms (21) verbunden ist, so dass der besagte Blockierzapfen (18) in einem Abstand von dem Ende (20) des Körpers (13) des Motors befestigt ist.

2. Tür gemäß Anspruch 1, **dadurch gekennzeichnet, dass** die Verriegelungsmittel (8) ferner einen zweiten Blockierzapfen (18a) aufweisen, der fest mit dem in geschlossener Position auf den Türflügel (3) gerichteten Ende (20) des Körpers (13) des Motors verbunden ist und sich radial erstreckt.

3. Tür gemäß einem der Ansprüche 1 oder 2, **dadurch gekennzeichnet, dass** jeder Blockierzapfen (18, 18a) eine Laufrolle (22) umfasst, die in Bezug auf eine Längsrichtung schwenkbar montiert ist.

4. Tür gemäß Anspruch 1 oder Anspruch 3, wenn dieser vom Anspruch 1 abhängig ist, **dadurch gekennzeichnet, dass** die Rampe (19) mindestens eine etwa senkrecht zur Achse (10) des genannten Motors (9) angeordnete Endfläche (23a) und eine sich an die genannte Endfläche (23a) anschließende Längsbahn (24) aufweist, so dass der am Ende des Arms (21) des Motors (9) vorgesehene Blockierzapfen (18) in geschlossener Position in Längsrichtung gegen die genannte Endfläche (23a) anschlägt und der genannte Zapfen (18) in geöffneter Position auf der Bahn (24) positioniert ist.

5. Tür gemäß den Ansprüchen 2 oder 3, **dadurch gekennzeichnet, dass** die Rampe (19) mindestens eine etwa senkrecht zur Achse (10) des genannten Motors (9) angeordnete Endfläche (23a) und eine sich an die genannte Endfläche (23a) anschließende Längsbahn (24) aufweist, so dass der am Ende des Arms (21) des Motors (9) vorgesehene Blockierzapfen (18) in geschlossener Position in Längsrichtung gegen die genannte Endfläche (23a) anschlägt und der fest mit dem Ende (20) des Körpers (13) des Motors verbundene Zapfen (18a) in geöffneter Position auf der Bahn (24) positioniert ist.

6. Tür gemäß einem der Ansprüche 4 oder 5, **dadurch gekennzeichnet, dass** das Schwenken des Motors (9) bestimmt ist, um das Öffnen ab einer Endfläche (23a), gegen die der genannte Zapfen (18) in Anschlag gebracht wird, zu einer Längsbahn (24) der Rampe (19) hin oder den Kontakt auf der Längsbahn (24) des fest mit dem Ende (20) des Körpers (13) des Motors verbundenen Blockierzapfens (18a) zu gewährleisten.
